# EUROPÄISCHE PATENTSCHRIFT

(11) **EP 0 369 981 B1**
(45) Veröffentlichungstag und Bekanntmachung des Hinweises auf die Patenterteilung: **11.08.1993**
(21) Anmeldenummer: 89890265.5
(22) Anmeldetag: 10.10.1989
(51) Int. Cl.: B61B 12/02

(54) **Vorrichtung zur Speicherung von Gehängen einer Seilbahnanlage**
Storing device for the load connectors of a cableway installation
Dispositif de stockage des balancelles d'un télésiège

(30) Priorität: 18.11.1988 AT 2831/88
(43) Veröffentlichungstag der Anmeldung: 23.05.1990
(73) Patentinhaber: KONRAD DOPPELMAYR & SOHN MASCHINENFABRIK GESELLSCHAFT M.B.H. & CO. KG., A-6961 Wolfurt (AT)
(72) Erfinder: Meindl, Bernd, Ing., A-6971 Hard (AT)
(74) Vertreter: Atzwanger, Richard, Dipl.-Ing. Patentanwalt

(56) Entgegenhaltungen:
- EP-A- 0 245 163
- FR-A- 2 496 029

## Beschreibung

Die Erfindung betrifft eine Vorrichtung zur Garagierung der Fahrbetriebsmittel, wie Kabinen oder Sessel, einer kuppelbaren Seilbahnanlage mit einer Umlaufschiene und einer Förderschiene mit einer dieser zugeordneten Fördereinrichtung für die Bewegung der vom Förderseil abgekuppelten Fahrbetriebsmittel in einen Speicherbereich.

Nach der Beendigung der Betriebszeit einer Seilbahnanlage werden die Fahrbetriebsmittel, wie Kabinen oder Sessel, vom Förderseil abgekuppelt und längs einer Förderschine in einen überdachten Bereich, insbesondere einen Raum oder eine Halle, bewegt, in welcher sie garagiert werden. Hierdurch können die Fahrbetriebsmittel außerhalb der Betriebszeit gegenüber Witterungseinflüssen geschützt werden. Dies ist insbesondere für Sessel von Bedeutung, welche andernfalls vor deren Ankupplung an das Förderseil gereinigt, z.B. von Schnee bzw. Eis befreit, werden müssen. Auch für Gondeln ist eine Garagierung deshalb von Bedeutung, da außerhalb der Betriebszeit an das Förderseil angekuppelte Gondeln durch Windeinflüsse bzw. durch Stürme beschädigt werden können.

Bei bekannten Vorrichtungen für die Garagierung von Fahrbetriebsmitteln, welche z.B. in der EP-A-245 163 und der FR-A-2 496 029 geofffenbart sind, ist im Bereich des Förderseiles eine Weiche vorgesehen, über welche die Fahrbetriebsmittel längs einer Förderschiene mittels Fördereinrichtungen in einen Speicherraum bewegt werden können. Im Speicherraum ist eine Vielzahl von zueinander parallelen Speicherschienen vorgesehen, längs welcher die Fahrbetriebsmittel über gekrümmte Schienen bewegt werden können. Um dies bewirken zu können, müssen im Bereich des gesamten Speicherraumes den Speicherschienen zugeordnete Fördereinrichtungen vorgesehen sein. Die Beschickung des Speicherraumes mit den Fahrbetriebsmitteln erfolgt von einer ersten Seite her, wogegen die Entnahme der Fahrbetriebsmittel aus dem Speicherraum von der anderen Seite her erfolgt, wobei die Fahrbetriebs.mittel über weitere gekrümmte Förderschienen und Weichen dem Förderseil zugeführt werden. Da die Fahrbetriebsmittel an das Förderseil in der der Fahrtrichtung entsprechenden Lage angekuppelt werden müssen, sind bei bekannten Anlagen dem Förderseil zwei Weichen zugeordnet, wobei die vom Förderseil abgekuppelten Fahrbetriebsmittel über eine erste Weiche in den Speicherraum hineingefördert werden und weiters die Fahrbetriebsmittel bei gleichbleibender Bewegung über eine zweite Weiche wieder an das Förderseil herangeführt werden.

Aus der EU 125 967 B1 ist eine Seilbahnanlage mit einer Schiene für die Bewegung der Fahrbetriebsmittel bekannt, welche zur Verstellung der Höhenlage der Fahrbetriebsmittel verschwenkbar ist. Bei dieser Seilbahnanlage ist jedoch keine Garagierung der Fahrbetriebsmittel vorgesehen.

Der gegenständlichen Erfindung liegt die Aufgabe zugrunde, eine Vorrichtung zu schaffen, durch welche der technische Aufwand für die Garagierung von kuppelbaren Fahrbetriebsmittel für Seilbahnanlagen maßgeblich vermindert wird. Dies wird erfindungsgemäß dadurch erzielt, daß sich im Speicherbereich mindestens eine in an sich bekannter Weise um eine horizontale Achse verschwenkbare Speicherschiene befindet, welche in zwei Schräglagen verschwenkbar ist, daß in der ersten Schräglage der Speicherschiene die von der Förderschiene zugeführten Fahrbetriebsmittel durch die Schwerkraft längs der Speicherschine von der Förderschiene wegbewegbar sind, daß in der zweiten Schräglage der Speicherschiene die auf dieser gespeicherten Fahrbetriebsmittel durch die Schwerkraft zur Förderschiene hin bewegbar sind und daß die Fördereinrichtung in ihrer Bewegungsrichtung umkehrbar ist.

Eine derartige Vorrichtung wirkt derart, daß diejenigen Fahrbetriebsmittel, welche in den Speicherraum gefördert werden sollen, vom Förderseil, welches entgegen der Förderrichtung bewegt wird, abgekuppelt und über eine Weiche und die Förderschiene mittels der Fördereinrichtung zu den im Speicherraum befindlichen Schienen hin bewegt werden. Durch Absenkung des der Förderschiene abgekehrten Endes dieser Speicherschienen bewegen sich die Fahrbetriebsmittel infolge der Schwerkraft zu diesem Ende der Schienen hin. Derart kann in Abhängigkeit von der Länge der Speicherschienen bzw. von der Anzahl der nebeneinander befindlichen Schienen eine Vielzahl von Fahrbetriebsmittel gespeichert werden. Sobald die Fahrbetriebsmittel wieder an das Förderseil angekuppelt werden sollen, wird das von der Förderschiene entfernte Ende der Speicherschienen angehoben, wodurch sich die Fahrbetriebsmittel infolge der Schwerkraft in der entgegen gesetzten Richtung bewegen und zur Förderschiene hin gelangen. Da weiters der Antrieb der Fördereinrichtung umgekehrt wird, werden hierauf die Fahrbetriebsmittel längs der Förderschiene mittels der Fördereinrichtung zum Förderseil hin bewegt. In weiterer Folge werden die Fahrbetriebsmittel in den erforderlichen Abständen an das in Betriebsrichtung bewegte Förderseil herangeführt und an dieses abgekuppelt.

Durch diese Einrichtung besteht kein Erfordernis für im Speicherraum befindliche Fördereinrichtungen, da die Fahrbetriebsmittel infolge der Schwerkraft bewegt werden.

Bei einer Vorrichtung mit n vorzugsweise parallelen Speicherschienen kann jede Speicherschiene an ihrem von der Förderschiene abgewandten Ende abgeschlossen sein und kann jede 1. bis(n-1) . Speicherschiene eine dieselbe mit der Förderschiene verbindbare Weiche zugeordnet sein.

Der Gegenstand der Erfindung ist nachstehend anhand eines in der Zeichnung dargestellten Ausführungsbeispiels näher erläutert. Es zeigen:
- Fig. 1: eine erfindungsgemäße Vorrichtung in Draufsicht, schematisiert,
- Fig. 2: eine Seitenansicht der erfindungsgemäßen Vorrichtung,
- Fig. 3: eine Seilumlenkscheibe und eine dieser zugeordnete Weiche, in axonometrischer Darstellung, und
- Fig. 4: eine vergrößerte Darstellung einer Weiche in axonometrischer Darstellung.

In Fig.1 ist eine der beiden Seilumlenkscheiben 1, um welche das Förderseil 2 gelegt ist, dargestellt. Diese Seilumlenkscheibe 1 ist von einem Gerüst 11 getragen. Außerhalb der Seilumlenkscheibe 1 ist diese von einer Führung 3 für die vom Förderseil 2 abgekuppelten Sessel 10 umgeben. Diese Führung 3 besteht aus einer Umlaufschiene 31, längs welcher die vom Förderseil 2 abgekuppelten Sessel 10 mittels der Schiene 31 zugeordneter Räder 32 bewegt werden. Zur gesteuerten Bewegung der Räder 32 ist ein Antrieb 33 vorgesehen, welcher mittels zweier Wellen 35 auf zwei dieser Räder 32 direkt wirkt, wogegen die anderen Räder 32 über Keilriemen 34 miteinander verbunden sind. Durch Untersetzung bzw. Übersetzung dieser Antriebe wird bewirkt, daß die Geschwindigkeit der in die Station einlaufenden, vom Förderseil 2 abgekuppelten Sessel 10 so stark vermindert wird, daß diese von den Personen verlassen werden können, worauf die Sessel 10 mit angenähert gleichbleibender Geschwindigkeit um die Seilumlenkscheibe 1 in denjenigen Bereich bewegt werden, in welchem sie von den Passagieren bestiegen werden, worauf sie wieder beschleunigt und in der Folge an das Förderseil 2 angekuppelt werden. Da die Führung der Sessel 10 um die Seilumlenkscheibe 1 nicht Gegenstand der vorliegenden Erfindung ist, sind diesbezüglich keine weiteren Erläuterungen gegeben.

Der Führung 3 ist eine Weiche 4 zugeordnet, über welche die Sessel 10 längs einer Förderschiene 5 mittels einer Fördereinrichtung 6 in einen Speicherbereich 7 bewegt werden können. Der Förderschiene 5 sind in Abhängigkeit von der Anzahl der im Speicherraum 7 parallel befindlichen Schienen 71 mehrere Weichen 51 zugeordnet, über welche die Sessel 10 mittels der Fördereinrichtung 6 den einzelnen Speicherschienen 71 zuführbar sind. Vorzugsweise ist die Fördereinrichtung 6 entsprechend dem bekannten Stand der Technik durch eine längs der Förderschiene 5 verlaufenden Kette 61 mit von dieser abragenden Mitnehmern 62 gebildet.

Sobald die Sessel 10 vom Förderseil 2 weg in den Speicherraum 7 gefördert werden sollen, wird die Bewegungsrichtung des Förderseiles 2 und der diesem zugeordneten Fördereinrichtung 6 umgekehrt, wodurch die Sessel 10 von der Förderbahn 3 über die Weiche 4 zur Förderschiene 5 und von dieser mittels der Fördereinrichtung 6 über die Weichen 51 in den Speicherraum 7 bewegbar sind. Die Bewegung der Sessel 10 innerhalb des Speicherraumes 7 erfolgt durch die nachstehend anhand der Fig.2 dargestellte Einrichtung.

Wie aus Fig.2 ersichtlich ist, sind die einzelnen Schienen 71 des Speicherraumes 7 an ihrer der Förderschiene 5 bzw. der Fördereinrichtung 6 zugewandten Seite mittels eines Gelenkes 73 um eine angenähert horizontale Achse verschwenkbar gelagert und sind an die Speicherschienen 71 Stelleinrichtungen 70, insbesondere Stellzylinder 74 mit Kolbenstangen 75, angelenkt. Hierdurch sind die Speicherschienen 71 in unterschiedliche Schräglagen verstellbar. Soferne sich die freien Enden der Speicherschienen 71 unterhalb der Horizontalen befinden, bewegen sich die zu den Speicherschienen 71 bewegten Sesseln 10 infolge der Schwerkraft zu deren freien Enden hin. Soferne sich hingegen die freien Enden der Speicherschienen 71 mittels der Stelleinrichtungen 74, 75 oberhalb der Horizontalen befinden, nehmen die Speicherschienen 71 eine zum Gelenk 73 hin abfallende Schräglage ein, wodurch sich die Sesseln 10 infolge der Schwerkraft zur Förderschiene 5 hin bewegen.

Aufgrund dieser Ausbildung besteht kein Erfordernis, längs der Speicherschienen 71 Bewegungseinrichtungen für die Sessel 10 vorzusehen.

In Fig.3 sind die Seilumlenkscheibe 1, die Bewegungseinrichtung 31,32,33,34 und 35 für die vom Förderseil 2 abgekuppelten Sessel 10, die Weiche 4 und die Förderschiene 5 vergrößert dargestellt.

In Fig.4 sind eine Weiche 51 und zwei im Speicherraum 7 befindliche Schienen 71 axonometrisch dargestellt. Wie daraus ersichtlich ist, können die Weichen 51 durch zwei vertikal übereinander befindliche Schienen 52 und 53 gebildet sein, welche mittels einer Dreheinrichtung 54 um eine Achse 55 in unterschiedliche Lagen verstellbar sind, dahingehend daß sich entweder die Schienen 52 im Bereich einer ersten Bahn oder die Schienen 53 im Bereich einer zweiten Bahn befindet, wodurch die Sessel 10 unterschiedlichen Speicherschienen 71 zuführbar sind. Die Weiche 4 kann die gleiche Ausbildung aufweisen.

Die Wirkungsweise einer derartigen Vorrichtung ist wie folgt:
Sobald die Sessel 10 in den Speicherraum 7 bewegt werden sollen, um garagiert zu werden, werden die Antriebe für die Seilumlenkscheibe 1 und für die Führung 3 der Sessel 10 um die Seilumlenkscheibe 1 herum umgekehrt. Die in die Station in umgekehrter Richtung einlaufenden Sessel 10 werden vom Förderseil 2 abgekuppelt und über die Führung 3 in Richtung des Pfeiles B über die Weiche 4 der Förderschiene 5 zugeführt. Mittels der Fördereinrichtung 6 werden die Sessel 10 über eine der Weichen 51 einer der Speicherschienen 71 zugeführt. Sobald die Speicherschienen 71 mittels der Stelleinrichtungen 70,74, 75 in diejenige Schräglage verstellt wurden, daß sich deren von der Förderschiene 5 abgewandtes Ende in der unteren Lage befindet, bewegen sich die den einzelnen Speicherschienen 71 zugeführten Sessel 10 infolge der Schwerkraft zu deren von der Förderschiene 5 abgewandten Ende hin. Auf diese Weise können sämtliche Sessel 10 vom Förderseil 2 abgekuppelt und in den Speicherbereich 7 bewegt werden, ohne daß hierfür den Speicherschienen 10 zugeordnete Fördereinrichtungen erforderlich sind.

Sobald in der weiteren Folge für die Wiederaufnahme des Betriebes der Seilbahnanlage die Sessel 10 an das Förderseil 2 angekuppelt werden sollen, werden die Speicherschienen 71 durch die Stelleinrichtungen 70,74,75 in die andere Schräglage gebracht, wodurch sich die Sessel 10 infolge der Schwerkraft zur Förderschiene 5 hin bewegen. Über die Weichen 51 werden die einzelnen Sessel 10 der Förderschiene 5 zugeführt und längs dieser mittels der Fördereinrichtung 6, deren Antrieb umgekehrt wurde, über die Weiche 4 der Bahn 3 zugeleitet. In dieser werden die Sessel 10 mittels der Räder 32 in Richtung des Pfeiles A in der Betriebsrichtung der Seilbahnanlage gefördert und in weiterer Folge an das Förderseil 2 angekuppelt.

Anstelle von Sesseln können auch Kabinen oder andere Fahrbetriebsmittel vorgesehen sein.

## Patentansprüche

1. Vorrichtung zur Garagierung der Fahrbetriebsmittel, wie Kabinen oder Sessel (10), einer kuppelbaren Seilbahnanlage mit einer Umlaufschiene (31) und einer Förderschiene (5) mit einer dieser zugeordneten Fördereinrichtung (6) für die Bewegung der vom Förderseil (2) abgekuppelten Fahrbetriebsmittel (10) in einen Speicherbereich (7), dadurch gekennzeichnet, daß sich im Speicherbereich (7) mindestens eine in an sich bekannter Weise um eine horizontale Achse verschwenkbare Speicherschiene (71) befindet, welche in zwei Schräglagen verschwenkbar ist, daß in der ersten Schräglage der Speicherschiene (71) die von der Förderschiene (5) zugeführten Fahrbetreibsmittel (10) durch die Schwerkraft längs der Speicherschiene (71) von der Förderschiene (5) wegbewegbar sind, daß in der zweiten Schräglage der Speicherschiene (71) die auf dieser gespeicherten Fahrbetriebsmittel (10) durch die Schwerkraft zur Förderschiene (5) hin bewegbar sind und daß die Fördereinrichtung (6) in ihrer Bewegungsrichtung umkehrbar ist.

2. Vorrichtung nach Anspruch 1 mit n vorzugsweise parallelen Speicherschienen, dadurch gekennzeichnet, daß jede Speicherschiene (71) an ihrem von der Förderschiene (5) abgewandten Ende abgeschlossen ist und daß jede 1.bis (n-1). Speicherschiene (71) eine dieselbe mit der Förderschiene (5) verbindbare Weiche (51) zugeordnet ist.

## Claims

1. A device for garaging the travelling stock, such as cars or chairs (10), of a couplable aerial ropeway comprising a continuous rail (31) and a conveyor rail (5) with a conveying device (6) associated therewith for moving the travelling stock (10) uncoupled from the hauling rope (2) into a storage area (7), characterized in that in the storage area (7) there is located at least one storage rail (71) swivellable in a manner known per se about a horizontal axis, said storage rail (71) being swivellable into two inclined positions, in that when the storage rail (71) is in the first inclined position the travelling stock (10) delivered by the conveyor rail (5) may be moved by gravity along the storage rail (71) away from the conveyor rail (5), in that when the storrage rail (71) is in the second inclined position the travelling stock (10) stored thereon may be moved by gravity towards the conveyor rail (5) and in that the direction of movement of the conveyor device (6) may be reversed.

2. A device according to claim 1, comprising n preferably parallel storage rails, characterized in that each storage rail (71) is closed at its end remote from the conveyor rail (5) and in that each 1 to (n-1) storage rail (71) is associated with a set of points (51) connecting it with the conveyor rail (5).

## Revendications

1. Dispositif destiné à remiser les moyens de transport, tels que cabines ou sièges (10), d'un téléphérique pouvant être accouplé, comportant un rail de circulation (31) et un rail de transport (5) avec un dispositif de transport (6) associé à celui-ci pour le déplacement des moyens de transport (10), désaccouplés du câble de transport (2), dans une zone de stockage (7), caractérisé en ce que dans la zone de stockage (7) se trouve au moins un rail de stockage (71) pivotant de manière connue en soi autour d'un axe horizontal, lequel rail de stockage peut pivoter dans deux positions obliques, en ce que dans la première position oblique du rail de stockage (71), les moyens de transport (10) amenés par le rail de transport (5), peuvent être éloignés du rail de transport (5), sous l'effet de la force de gravité, le long du rail de stockage (71), en ce que dans la deuxième position oblique du rail de stockage (71), les moyens de transport (10), stockés sur celui-ci, peuvent être déplacés, sous l'effet de la force de gravité, vers le rail de transport (5) et en ce que le sens de déplacement du dispositif de transport (6) peut être inversé.

2. Dispositif selon la revendication 1 comportant n rails de stockage, de préférence parallèles, caractérisé en ce que chaque rail de stockage (71) est fermé à son extrémité tournée à l'opposé du rail de transport (5) et en ce qu'à chaque premier à (n-1) rails de stockage (71) est associé un aiguillage (51) reliant celui-ci au rail de transport (5).
